# DEMANDE DE BREVET EUROPEEN

(11) **EP 0 516 910 A1**
(43) Date de publication de la demande: **09.12.1992**
(21) Numéro de dépôt: 91500019.4
(22) Date de dépôt: 21.02.1991
(51) Int. Cl.: A61H 36/00

(54) **Procédé de thermothérapie zonale et ses éléments**

(30) Priorité: 21.02.1990 ES 9000562
(71) Demandeur: MARIE L'EST S.A., E-28013 Madrid (ES)
(72) Inventeur: MARIE L'EST S.A., E-28013 Madrid (ES)

(57) **Abrégé**

PROCÉDÉ POUR UNE THERMOTÉRAPIE ZONALE ET SES ÉLÉMENTS, caractérisé en ce que ce procédé a été conçu sur la base d'un ensemble d'éléments fabriqués dans des conditions préméditées et adaptées pour une utilisation conjointe, grâce à laquelle on peut produir un effet sauna restreint aux mains et aux piedssans aucune source de chaleur artificielle ni traumatique.

Il a pour base matérielle des produits cosmétiques adaptés au dit objectif et spécialement coordonnés avec le facteur tnermoactivité, des sacs spéciaux ou garder les mains et les pieds pendant l'opération sauna, et d'autres éléments complémentaires.

Les produits cosmétiques employés sont adaptés à une action thermique naturelle en tant que crèmes cosmétiques nourrissantes, régenératives ou pour le nettoyage de la peau, mais préparées d'autre part pour vehiculer des agents chimiques, hydroéssentiels, principes actifs et autres étudiés pour qu'ils se mélangent ou émulsionnent de façon adéquate dans la propre lueur de l'usager ou l'usagère ainsi que pour une programée action de reflux, aprés le premier flux de sueur déclanché par l'effet sauna, ce qui apporte des substances qui peuvent être en défaut dans lórganisme soumi à traitement.

## Description

La présente invention concerne un procédé pour l'obtention d'effets similaires a ceux bien connus par le nom de "sauna", mais sous trois spécifiques conditions. La première, la particularité de limiter un tel effet à une petite "zone" du corps humain, comme une main ou un pied, la deuxième, ne pas réquerir des sources artificielles et traumatiques de chaleur usuelles dans la sauna finlandaise, la turque ou autres, et la troisième produir une chaleur nature par simple stimulation de l'organisme, soumi à une phitothérapie pas agréssive, en profitant d'une chaleur naturelle obtenue à l'aide d'un spécial complexe d'éléments et dispositifs. Le procédé consiste particulièrement dans la substitution des connues et arrierés téchniques de manucure, comme l'emploie d'eau alcaline, par la réalisation d'une soi-disante sauna "zonale" pour la préparation de la manucure, tout en appliquant sur les mains ou les pieds des produits destinés au traitement et au nettoyage de la peau mais contenant en outre déterminés éléments hydroéssentiels, principes actifs adéquats pour être émulsionés dans la propre sueur de la personne object du traitement, ayant pour but d'obtenir une mesurée action de reflux aprés le premier flux de suer provoqué par l'effet sauna et apporter ainsi des éléments qui pourraient être absents de l'organisme et sont nécéssaires por le nourrissage ou la régéneration de la peau. On ajoute, en fin, la grande affinité de ledit reflux avec la peau, grâce à se former una sorte de substance ou crème à base du Ph et des spéciaux caractéristiques physiologiques de la personne. Le produit apporterait également des éléments réducteurs et assainissants des cuticules (pas agressifs, en raison du procédé, comme les usuels) et appliquant aussi sur la surface cornée des ongles des éléments nourrissants et regénérateurs. La fabrication de ces produits serait réalisée d'aprés des formules duement étudiés pour une application équilibrée et adaptée à la thermoactivité du systéme. Tous ces éléments, ainsi que sa préparation et son application devraient aussi s'adapter à l'emploi de récéptacles tres minces en film plastique flexible, fabriqué avec des caractéristiques appropriées à ses objectifs et à una action strictement zonale (les mains et les pieds) et provoquant une activité thermique naturelle par propre stimulation de l'organisme sans réquerir des sources artificielles et traumatiques de chaleur. Ces complexes ne seraient donc pas des simples films indiscriminés, ni préparés sur place à chaque application. Il s'agirait de sacs ou pochettes préalablement programés, individualisés,fabriqués en serie, estampés ou imprimés, s'adaptant à des particulières exigeances en ce qui concerne formes, dimensions, placement de saillants, soudures, perforations ou perçages intérieurs, pour sa meilleure application, tout en portant aussi, comme complément, le cas échéant, accrocheurs, couvertures ou bottines pour garder la chaleur de les dits éléments.

C'est important signaler que les dits récéptacles obligent à des procédés tres particuliers pour sa fabrication industrielle en serie. Par exemple, les éssais précédents à la demande de ce brevet ont démontré qu'il n'était point possible de fabriquer en serie d'aprés l'état de la thecni - que et les moyens habituels, tels éléments en serie. En effet, sacs, bourses ou pochettes en lame de plastique tres mince et flexible fabriqués industriéllement, soudés, découpés et estampés ou percés de façon qu'on' puisse facilement détacher la base du sac, par exemple pour dégager les doigts à l'objet de pouvoir les soigner tout en continuant l'effet sauna stimulé par la couverture de plastique sur la main proprement dite, sont vraiment difficiles de réussir si l'on veut éviter des registres problématiques dans les tirages complémentaires avec un tel mince et molle matériel en ce qui concerne perforation ou perçage. On a donc essayé un tel perçage manuellement et on a fini, évidemment, en vue d'une production industrielle, bien par accoupler aux connues machines standard de soudure et déccoupage des dispositifs ou machines non habituelles, bien à la fabrication de nouvelles machines prototype ou l'on ensemble soudure, découpage et perforation ou perçage duement programmés. On doit également signaler les particulières éxigeances du procédé et de l'estampage des films plastiques tres minces à une seule lame, destinés à couvrir la peau dans des cas plus alternatifs. Ce qu'on ne peut point réussir si se n'est au moyen d'intercaler des lames ou rouleaux en papier ou similaires et des lames ou rouleaux du plastique élu, obtenant de cette façon des rouleaux de double couche de matière ou un empilement de lames intercalées, ce qui permetrá estamper industriellement sans aucune autoadhesion du mince matériel plastique, et aussi pour qu'on puisse sans difficulté détacher chaque piece au moment de son application.

Les dispositifs nécessaires pour l'application de ce genre de sauna zonale ne doivent, d'autre part, d' être confondus avec ceux utilisés en cosmetologie en traitements de lifting, peeling ou de nettoyage de la peau. Les nouveaux éléments sont d'application avec d'autres produits et avec un autre sense et un autre but, et en plus ils ne sont pas adherables comme un masque de beauté sinon plutôt amples et détachés à son intérieur pour permetre précisement l'évaporation des toxines vers ses parois et la formation d'une couche de liquide neutre de sueur sur la peau ayant pour but mélanger ou émulsionner avec ce liquide neutre de sueur des principes actifs composant la crème qu'on doit appliquer sur la peau des mains sous les lames de plastique, tout en facilitant la formation d'une sorte de crème fabriqué sur place à base de la propre sueur de l'usager ou de l'usagère, c'est à dire à base de son propre Ph et de sa propre constitution phisiologique. Ce produit será mieux accepté par la peau que n'importe quel autre produit cosmétologique obtenu en laboratoire.

Tout ceci conduit à de tres intéressantes innovations. Il est bien connu par exemple que l'eau savonneuse, excessivement alcaline, usuellement employée en manucure, est clairement perjudicielle autant pour la peau comme pour les propres ongles. Elle décompenserá le Ph de la peau la laissant sans défense. L'eau imbiberá également les cuticules au lieu de les hydrater, et ensuite en séchant les désécherá. La thermoactivité naturelle mise en place par le nouveau procédé est accompagnée par l'importante substitution de l'eau alcaline par des éléments tres actifs d'un type totalement oposé: des éléments gras.

Voyons à l'aide de la page de déssins les differentes possibilités à élaborer. Fig. 1 nous montre un de ces réceptacles ou l'on peut introduir une main. On pourrait souligner la nouveauté présenté par ce dispositif impliquant la solution de problèmes thecniques dans une production industrielle en serie, tout en fabriquant un film en plastique tres mince en forme de sac mais avec l'importante caracteristique d'une perforation en ligne droite, irregulière ou courbe (la Fig. 1 montre ces trois versions). Ce récéptacle se ferme par n'importe quel systeme possible sur le poignet de la main (Fig. 2) à fin de produir un immediat aflux sanguin et une chaleur naturelle sans besoin de sources traumatiques de chaleur artificielle. La perforation ou le perçage a comme but pouvoir détacher tout le fond du sac au moment de son usage. Par exemple, aprés quelques minutes d'action "sauna" sur toute la main on divise le sac par la ligne pérforé (Fig. 3, a) pour laisser libres les doigts (Fig. 4) et pouvoir leur faire la manucure au même temps que poursuit, amoindri mais encore utile, l'effet sauna sur le reste de la main. Cette perforation oblige à une spéciale m thode de fabrication déjà décrite précédemment.

On peut aussi fabriquer des films découpés en formes spéciales a propós pour son application seulement sur le dos de la main (la sueur n'est pas importante dans la pomme de la main) par exemple pour des traitements la nuit. Les pièces seraient découpées de la façon que nous illustre la Fig. 5, ou l'on peut voir une lame en plastique (a) avec des orifices stratégiquement pércés pour permetre passer le pouce et l'index ou d'autres doigts, ce qui est suffisant, avec la spéciale crème cosmétique intercalé entre le film et la peau, pour maintenir un certain temps l'effet sauna envisagé. Un autre type de dispositif est montré en Fig. 6, avec le matériel estampé ou découpé avec des longues languettes saillantes, utiles pour faire un noeud sur le poignet.

Pour d'autres modes d'emploi plus aléatoires nous poursuivront la caractéristique "zonale" du procédé, décou-pant plusieres pièces complémentaires en forme ovale ou autre, avec lesquelles pouvoir couvrir avec un sense restreint, partial ou optionel, mais toujours en "ensemble combiné", certaines zones de la peau selon conven ance. Elles seraient également utilisés sur une particulière couche cosmétique dans des situations semblables a celles exposées par exemple en Fig. 8, échangeant le placement de chaque pièce ou leur combinaison pour des raisons therapeutiques ou bien pour éviter une surcharge d'activité cosmétique ou thermique ou encore pour éviter un excés de sueur en action simultanée.

Ces pièces seraient également nouvelles en rapport à l'état de la thécnique en ce qui concerne des telles applications. Il ne s'agit pas, comme premiere mesure,de produits qui gélifiquent sur une peau comme dans le cas des masques usuellement employés en cosmétologie. Il s'agit de pièces préfabriqués et découpés en films extrémement minces. Il serait impossible de les fabriquer par un procédé qui soit different à celui proposé içi. On ne pourrá pas, évidemment, estamper ou découper industriellement un tel si mince film plastique avec les connues machines dans l état de la thécnique. Il faudrá empiler plusieur lames superposés de film plastique pour les estamper ou découper au moyen d'une presse, et encore, même si l'on réussissait à le faire nous découperions ensemble des films tellement minces qu'il serait imposible détacher chaque pièce individuelle pour son usage. La solution qui propose le présent brevet est celle de preparer un rouleau ou une lame, par exemple en papier célulosique, et intercaler ce papier et le film plastique, par exemple lame de papier et lame de film plastique en zig zag, empilant jusqu'à obtenir una épaisseur convenable pour son estampage en machine, ainsi que pour obtenir simplement un nombre désiré de pièces en block. Le procédé est également possible avec les deux bandes de matériel en rouleau en processus en continue. Le matériel montrerait la disposition qu'on peut observer dans la Fig. 9, ou a serait le film et b la couche intercalé de papier. On découperait ainsi plusieures pièces d'un coup, condition aussi indispensable pour pouvoir obtenir un package et une commercialisation du produit fini, ainsi comme pour pouvoir détacher chaque pièce pour usage, ce qui serait impossible sans ledit papier ou similaire intercalé.

Pour les pieds on préparerá des récéptacles comme chez les mains, les adaptant à ses circunstances. Les pieds peuvent demander certaines variables. Il peut être convenient (odeur, sueur, callosités) d'employer des compléments tres particuliers, comme des deodorants et même un peu d' eau, quoique non de l'eau proprement dite telle comme elle est employée usuellement dans les cuvettes de la manucure, mais en tres petite quantité, capable d être convertie en une sorte d'émulsion par adition de matières grasses. Pour cette éventuelité les receptacles devront être impermeables comme caractéristique importante, sans perdre cépendant fléxibilité, et doivent être conçus pour son application au large en rapport aux pieds (Fig. 10), ou le pli inferieur ne porterá aucune soudure, réservant celleci pour les latéraux (b). Pour usage, on verserá l'emulssion chaude dans l'interieur, l'on fermerá d'un lace sur le pied (Fig. 11) et on introduirá le pied et son réceptacle dans une bottine protectrice du chaleur (Fig. 12). Ces protecteurs devraient être fabriqués en toile ou matériel adéquat au moins en - deux pièces, fourrées de ouates, épumes plastiques, isolants thermiques, etc., et seront d'un déssein également adéquat a son application (Fig. 13), et avec des boutons, languéttes ou bandes, comme celles connues par velcro (x) pour permetre ouvrir ou fermer convenablement ces dispositifs.

## Revendications

1. PROCÉDÉ POUR UNE THERMOTHÉRAPIE ZONALE ET SES ÉLÉMENTS, caractérisé en ce que ce procédé a été conçu sur la base d'un ensemble d'éléments fabriqués dans des conditions préméditées et adaptées pour une utilisation conjointe, grâce à laquelle on peut produir un effet sauna restreint aux mains et aux piedssans aucune source de chaleur artificielle ni traumatique.

2. PROCÉDÉ POUR UNE THERMOTHÉRAPIE ZONALE ET SES ÉLÉMENTS, selon la revendication 1, caractérise en ce qu'il a pour fondamentale base matérielle des produits cosmétiques adaptés au dit objectif et spécialement coordonnés avec le facteur thermoactivité, des sacs spéciaux ou garder les mains et les pieds pendant l'opération sauna, et d'autres éléments complémentaires.

3. PROCÉDÉ POUR UNE THERMOTHÉRAPIE ZONALE ET SES ÉLÉMENTS, selon l'une des revendicatioins 1 et 2, caractérisé en ce que les produits cosmétiques employés sont adaptés à une action thermique naturelle en tant que crèmes cosmétiques nourrissantes, régenératives ou pour le nettoyage de la peau, mais préparées d'autre part pour vehiculer des agents chimiques, hydroéssentiels, principes actifs et autres étudiés pour qu'ils se mélangent ou émulsionnent de façon adéquate dans la propre sueur de l'usager ou l'usagère ainsi que pour une programée action de reflux, aprés le premier flux de sueur déclanché par l'effet sauna, ce qui apporte des substances qui peuvent être en défaut dans lórganisme soumi à traitement, et la création d'une crème tout à fait spéciale creé sur place, à base de la sueur, c'est à dire du Ph et des péculiàres caractéristiques phisiologiques de la personne usagère, et en employant également, sous les mêmes principes, un produit réducteur et assainissant sur les cuticules, jamais les révulsifs et traumatiques produits utilisés en manucure, et en outre des substances nourrissantes, hydratantes et régéneratives des ongles,celles-ci avec la caractéristique spéciale de substituer d'une façon révolutionaire, grâce à la coordonnée action sauna, l'eau usuellement employée en manucure par un un produit gras.

4. PROCÉDÉ POUR UNE THERMOTHÉRAPIE ZONALE ET SES ÉLÉMENTS, selon revendications 1 et 2, caractérisé en ce que il comporte des récéptacles en forme sac pour les mains et les pieds, en plastique ou similaire,minces et fléxibles, fabriqués à cet effet, programmés, individualisés, estampés découpés ou imprimés et fabriqués en serie, s'adaptant à des particulières exigeances en ce qui concerne forme, dimmenssions, le placement de saillants, soudures, pérforés ou perçages, pour une parfaite application, le tout complémenté par des couvertures, fourreax ou bottines de déssein adapté a la conservation de la chaleur dégagé par les dispositifs.

5. PROCÉDÉ POUR UNE THERMOTHÉRAPIE ZONALE ET SES ÉLÉMENTS, selon les revendications précédentes, caractérisé en ce que les récéptacles ou sacs vont munis d'une ligne droite, irrégulière ou courbe pérforée pres de son fond pour permetre de détacher celui-ci, le cas échéant, pendant l'usage. Le récéptacle n'etant point adhérant mais au contraire ample et dégagé pour permetre l'évaporation des toxines vers ses parois mais laissant una couche séparée de sueur neutre sur la peau ou accomplir les objectifs signalés dans revendication 3.

6. PROCÉDÉ POUR UNE THERMOTHÉRAPIE ZONALE ET SES ÉLÉMENTS, selon revendications 4 et 5, caractérisé en ce que les dits réréptacles en film plastique sont obtenus grâce à des machines protothipe accouplant soudage, découpage des contours du matériel, perforation ou perçage, ou bien en accouplant différantes machines ou dispostitifs dans un ensemble non usuel.

7. PROCÉDE POUR UNE THERMOTHERAPIE ZONALE ET SES ÉLÉMENTS, selon revendications 4, 5 et 6, caractérisé par l' estampage industriel des films minces et fléxibles selon indiqué, mais aussi l'estampage de pièces en une seule lame, qui éxige intercaler rouleaux ou feuilles de papier ou similaire entre les lames ou les rouleaux de plastique, pour pouvoir les estamper ou découper, pour les empiler convénablement, réunir un certain nombre précis, les commercialiser et pouvoir les détacher individuellement.

8. PROCÉDÉ POUR UNE THERMOTHÉRAPIE ZONALE, selon revendication 7, caractérisé en ce que les pièces en une seule lame peuvent être munies d'orifices stratégiquement découpées ou percés pour permetre y passer les doigts, spécialement le pouce et l'index, ou découpées en laissant un surplus de languettes ou bandes saillantes avec les quelles réaliser un noeud sur le poignet ou sur la cheville des pieds.

9. PROCÉDÉ POUR UNE THERMOTHÉRAPIE ZONALE ET SES ÉLÉMENTS, selon revendications 1 et 2, caractérisé en ce que les réceptacles pour l'action thermique sur les pieds, tout en gardant les caractéristiques générales du procédé, sont fabriqués ou séléctionés sans soudures dans son fond. Ils sont aussi accompagnés d'éléments complémentaires, comme fourreaux, couvrepieds ou bottines pour la préservation de la chaleur produite avec l'effet sauna, ou comprenant des ouates, épumes plastiques, isolants, etc., selon convenance, avec un déssein le plus ergonomique possible pour son adaptation pratique aux pieds.
PROCÉDÉ POUR UNE THERMOTHÉRAPIE ZONALE ET SES ÉLÉMENTS, selon les revendications précédentes, substantiellement tel que décrit.
